# EUROPÄISCHE PATENTSCHRIFT

(11) **EP 0 186 157 B1**
(45) Veröffentlichungstag und Bekanntmachung des Hinweises auf die Patenterteilung: **24.05.1989**
(21) Anmeldenummer: 85116349.3
(22) Anmeldetag: 20.12.1985
(51) Int. Cl.: A47L 15/50

(54) **Geschirrspülmaschine für den Haushalt**
Domestic dishwasher
Lave-vaisselle ménager

(30) Priorität: 24.12.1984 DE 3447302
(43) Veröffentlichungstag der Anmeldung: 02.07.1986
(73) Patentinhaber: Miele & Cie. GmbH & Co., D-33325 Gütersloh (DE)
(72) Erfinder: Hüttemann, Wilfried, D-4800 Bielefeld 15 (DE); Hettenhausen, Ulrich, D-4800 Bielefeld 15 (DE); Drallé, Klaus, D-4800 Bielefeld 1 (DE)

(56) Entgegenhaltungen:
- DE-A- 1 403 633
- DE-A- 2 701 879
- DE-U- 7 329 899
- FR-A- 2 371 180
- US-A- 1 390 157
- US-A- 4 046 261

## Beschreibung

Der Gegenstand der Erfindung betrifft eine Geschirrspülmaschine für den Haushalt mit einem durch eine Tür verschliessbaren Spülraum, welcher mindestens eine Sprühvorrichtung und einen herausziehbaren Geschirrkorb aufweist, sowie mit einem separaten Besteckkorb, in welchem zu spülende Besteckteile liegend ablegbar sind.

Eine derartige Geschirrspülmaschine ist aus dem DE-GM 1 874 123 bekannt.

Bei der bekannten Geschirrspülmaschine mit aus dem Spülraum herausziehbar angeordnetem Besteckkorb ist es als Nachteil anzusehen, dass das zu spülende Besteck weitgehend unsortiert und nur wahllos flach zum Spülen in dem Besteckkorb abgelegt werden kann. Hierdurch und durch die mechanische Wasserwirkung beim Spülen tritt eine gegenseitige Berührung der einzelnen Besteckteile beim Reinigungsvorgang auf, wodurch sich Schattenzonen beim Spülen ergeben, so dass das Besteck an den jeweiligen Berührungsstellen bzw. an den jeweiligen Schattenzonen nicht optimal gespült werden kann. Dies trifft insbesondere für aufeinanderliegende Löffel zu. Ein wesentlicher Nachteil bei dem bekannten Besteckkorb ist auch darin zu sehen, dass sich durch die flache Ablage der Besteckteile vorzugsweise in den Laffen der Löffel oder dergl. Wasser ansammelt, welches beim Trocknen des Bestecks nach dem Spülen nur durch viel Wärmeenergiezufuhr, da das Wasser nicht ablaufen konnte, wieder entfernt werden kann. Hierbei bleiben in der Regel jedoch noch unerwünschte Wasser- oder Trockenflecken an den Besteckteilen zurück.

Der Erfindung liegt die Aufgabe zugrunde, bei einer Geschirrspülmaschine der eingangs genannten Art diese Nachteile zu vermeiden und darüber hinaus eine leicht und bequem bedienbare Besteckaufnahme, bei welcher ein sortiertes Einordnen der einzelnen Besteckteile erfolgen kann, zu schaffen, durch welche das Reinigungsergebnis unter Einsparung an Energie gesteigert werden kann.

Die gestellte Aufgabe wird erfindungsgemäss gelöst durch die Merkmale des Kennzeichens des Anspruches 1.

Vorteilhafte Ausgestaltungen gehen aus den Unteransprüchen hervor.

Die mit der Erfindung erzielten Vorteile sind insbesondere darin zu sehen, dass sich durch das beim Reinigen und Trocknen auf der Seite liegende und sich gegenseitig nicht berührende Besteck keine Wassernester in den Löffellaffen oder dergl. bilden können. Das Spülwasser kann ungehindert restlos von den Besteckteilen abfliessen, so dass nur noch der erwünschte dünne Wasserfilm auf der Besteckoberfläche nach dem Spülen verbleibt, welcher schnell und ohne grossen Energieaufwand fleckenfrei während des Trocknungsvorgangs verdunsten kann. Hierdurch kann auch die Trocknungsprogrammzeit erheblich verkürzt werden.

Ferner ist der Besteckkorb bzw. das Besteck durch die neuartige Besteckablage zum Reinigen, Spülen und Trocknen hinsichtlich der Besteckeinordnung und Besteckentnahme leicht, bequem sowie übersichtlich und hygienisch zu handhaben. Die Besteckteile können sowohl für das Ablegen als auch für das Einsortieren in den Besteckkorb und nachträglich bei der Besteckkorbentleerung an ihren Griffteilen erfasst werden. Ein unhygienisches Anfassen der Besteckoberteile, wie z.B. der Messerklingen, bei der Besteckablage bzw. der Entnahme aus dem Korb ist nicht mehr erforderlich. Durch die zusätzliche Möglichkeit, die Besteckaufnahmen lösbar und in ihrer Anordnung und Aufteilung hinsichtlich unterschiedlicher Besteckarten bzw. Besteckgrössen wählbar im Korb anzuordnen, wird eine grosse Flexibilität beim Gebrauch des Besteckkorbes gegeben. Durch geschickte Aufteilung der Besteckaufnahmen können in einem Besteckkorb weitaus mehr Besteckteile als bisher untergebracht werden, wobei ausserdem noch ein sortiertes Einordnen unterschiedlich langer Besteckteile problemlos möglich ist. Da sämtliche Besteckteile nicht miteinander in Berührung kommen und das Spülwasser ungehindert ablaufen kann, ist ein optimales Reinigungs- und Trockungsergebnis erzielbar.

Die nachstehende Beschreibung dient der Erläuterung des Gegenstandes der Erfindung, von dem ein Ausführungsbeispiel in den Zeichnungen dargestellt ist.

Es zeigt:
Fig. 1 eine Geschirrspülmaschine in perspektivischer Ansicht bei geöffnetem Spülraum, mit einer ersten Anordnungsvariante des Besteckkorbes innerhalb des Spülraumes,
Fig. 2 und 3 jeweils eine weitere mögliche Anordnung des Besteckkorbes innerhalb der Geschirrspülmaschine,
Fig. 4 den aus einem Rahmen und Korbeinsätzen und Besteckaufnahmen bestehenden Besteckkorb in der Draufsicht,
Fig. 5 den Rahmen des Besteckkorbes in der Draufsicht,
Fig. 6 den Rahmen in der Ansicht von hinten,
Fig. 7 den Rahmen des Besteckkorbes in der Seitenansicht,
Fig. 8 den Besteckkorb nach Fig. 4 im Schnitt nach der Linie A-B in vergrösserter Darstellung,
Fig. 9 einen Besteckhalter des Besteckkorbes gemäss Fig. 4 in Teildarstellung, in der Vorderansicht,
Fig. 10 den Besteckhalter in der Seitenansicht im Schnitt nach der Linie C-D gemäss Fig. 9, in vergrösserter Darstellung,
Fig. 11 den Besteckhalter in der Seitenansicht im Schnitt nach der Linie E-F gemäss Fig. 9, in vergrösserter Darstellung,
Fig. 12 den Besteckhalter in der Draufsicht,
Fig. 13 eine Besteckauflage des Besteckkorbes nach Fig. 4 in Teildarstellung, in der Vorderansicht,
Fig. 14 die Besteckauflage in der Seitenansicht im Schnitt nach der Linie G-H gemäss Fig. 13 in vergrösserter Darstellung,
Fig. 15 ein weiteres Ausführungsbeispiel eines Besteckhalters,
Fig. 16 ein anderes Ausführungsbeispiel einer Besteckauflage,
Fig. 17 einen Tropfenableiter des Besteckkorbes am Beispiel eines in der Besteckaufnahme abgelegten Löffels,
Fig. 18 ein weiteres Ausführungsbeispiel eines Tropfenableiters.

Die in den Figuren 1 bis 3 gezeigte Geschirrspülmaschine 1 besitzt einen Spülraum 2, welcher mit zwei übereinander angeordneten und aus dem Spülraum 2 herausziehbaren Geschirrkörben 3 u. 4 bestückt ist. Den Geschirrkörben 3 u. 4 sind in an sich bekannter Weise nicht näher bezeichnete Sprühvorrichtungen zugeordnet, welche die Geschirrkörbe 3, 4 und das in den Körben abgelegte Geschirr sowohl von oben als auch von unten mit Spülflüssigkeit beaufschlagen. Die dargestellte Geschirrspülmaschine 1 besitzt beispielsweise drei als rotierende Sprüharme ausgebildete Sprühvorrichtungen, von denen eine unterhalb des unteren Geschirrkorbes 3 am Spülbehälterboden, die andere zwischen den beiden Geschirrkörben 3 u. 4 unterseitig am oberen Geschirrkorb 4 und die dritte oberhalb des oberen Geschirrkorbes 4 an der Spülraumdecke angeordnet ist.

Mit 5 ist ein separater, aus dem Spülraum 2 herausziehbarer Besteckkorb bezeichnet, der zur Aufnahme und sortierten Ablage kleiner und grosser Besteckteile 6, wie Löffel, Gabeln, Messer, Schöpflöffel und dergl. vorgesehen ist. Die Besteckteile 6 werden ohne gegenseitige Berührung jeweils auf der Seite liegend in dem Besteckkorb 5 eingeordnet bzw. abgelegt.

Der Besteckkorb 5 (Fig. 4) besteht aus einem flachen, korbähnlichen Rahmen 7 mit/ohne Laufräder oder dergl. in den Grundabmessungen eines Geschirrkorbes 3 bzw. 4. Die Figuren 5 bis 7 zeigen den Rahmen 7 des Besteckkorbes 5 in allen Einzelheiten. Vorteilhafterweise ist der aus Querstreben 7a und Längsstreben 7b bestehende Rahmen vorderseitig (Fig. 7) mit einem Handgriff 7c versehen, welcher das Bewegen des Besteckkorbes 5 erleichtert. Im hinteren Bereich des Rahmens 7 (Fig. 6) ist der Verlauf der oberen Querstrebe 7a im Sinne eines Ausschnitts 7d abgewinkelt, um den Wagen an der im Spülbehälterdeckel angebrachten Sprühdüse für die Versorgung des mittleren Sprüharmes vorbeischieben zu können.

In dem Rahmen 7 sind ein oder mehrere flache Korbeinsätze 8 vorzugsweise auswechselbar vorgesehen. Der gewählten Ausführungsart nach Fig. 4 entsprechend sind zwei Korbeinsätze 8 in Form von Siebeinsätzen als Besteckkorbböden vorgesehen, welche mit Besteckaufnahmen 9 für die vereinzelte Ablage der jeweils auf der Seite abzulegenden Besteckteile 6 ausgestattet sind. Mittig im Besteckkorb 5 lassen die beiden Korbeinsätze 8 eine Öffnung 10 frei (Fig. 4), welche einerseits das Herausnehmen der Einsätze aus dem Besteckkorb 5 erleichtert und andererseits den Durchtritt von Spülflüssigkeit von der Spülraumdecke her zur Versorgung des mittleren Sprüharmes ermöglicht.

Der Besteckkorb 5 ist schubladenähnlich gelagert und geführt. Die Lagerung kann dabei entweder an einem der Geschirrkörbe 3 bzw. 4 vorgesehen sein oder unabhängig vom Geschirrkorb 3 bzw. 4 am Spülbehälter bzw. im Spülraum 2.

Eine bevorzugte Ausführungsart ist die Anordnung des Besteckkorbes 5 oberhalb des oberen Geschirrkorbes 4 im Spülraum 2 dicht unterhalb des an der Spülraumdecke befindlichen und nicht näher bezeichneten Sprüharmes, da hierbei das Besteck bzw. die Besteckteile 6 direkt von den Sprühstrahlen getroffen werden und die Reinigung daher sehr intensiv ist. Die Fig. 1 zeigt diese Anordnung des Besteckkorbes 5. Gemäss Fig. 2 ist eine Anordnung des Besteckkorbes 5 zwischen den Geschirrkörben 3 u. 4 und nach Fig. 3 eine Anordnung unterhalb des unteren Geschirrkorbes 3 gewählt. Für die vorgenannten Anordnungen sind entweder am betreffenden Geschirrkorb 3 bzw. 4 oder direkt an der Spülbehälterwand, also völlig getrennt von den Geschirrkörben 3 u. 4, entsprechende Führungen oder Gleitschienen, wie z.B. Teleskopführungen 11 oder dergl. zum schubladenähnlichen Herausziehen des Besteckkorbes 5 aus dem Spülraum 2 angeordnet. Der Besteckkorb 5 ist zweckmässigerweise für ein Herausnehmen aus der Geschirrspülmaschine 1 lösbar mit den Führungen oder Gleitschienen verbunden.

Die Besteckaufnahmen 9 (Fig. 4 u. 8) bestehen aus am Boden des Besteckkorbes 5 angeordneten Besteckhaltern 9a und Besteckauflagen 9b. Die Besteckhalter 9a sind als Zahnleisten und die Besteckauflagen 9b als Leisten mit wellenförmiger bzw. sägezahnförmiger Auflagefläche oder dergl. für die Besteckteile 6 ausgebildet, wobei die Besteckhalter 9a und die Besteckauflagen 9b parallel zueinander im Besteckkorb 5 bzw. in den Korbeinsätzen 8 angeordnet sind. Die abzulegenden Besteckteile 6 können in den Haltern und Auflagen ohne gegenseitige Berührung hintereinander einsortiert werden. Vorzugsweise sind dabei einem abzulegenden Besteckteil 6, z.B. einem Messer (Fig. 8), jeweils zwei Besteckhalter 9a und zwei Besteckauflagen 9b im Besteckkorb 5 zugeordnet. Zumindest ist jedoch einem abzulegenden Besteckteil 6 mindestens ein Besteckhalter 9a und eine Besteckauflage 9b zuzuordnen. Vorzugsweise nehmen die Besteckhalter 9a die Griffteile der Besteckteile und die Besteckauflagen 9b die Schneiden, Laffen usw. der Messer bzw. Löffel und dergl. auf. Nach der gewählten Anordnung und Aufteilung der Besteckaufnahmen 9 gemäss Fig. 4 und 8, welche äusserst platzsparend und übersichtlich ist, dient die mittlere und den grossen Besteckteilen 6 (z.B. grosse Löffel) zugeordnete Besteckauflage 9b zugleich als zweite Auflage für kleine Besteckteile 6 (z.B. kleine Löffel). Dies zeigt die Fig. 4 sehr deutlich. Natürlich ist es auch möglich, die Besteckteile umgekehrt als gezeigt einzuordnen, wobei die Griffteile dann auf den Besteckauflagen 9b aufliegen und die Messerschneiden oder dergl. in den Aufnahmeöffnungen 12 stecken.

Die Abstände zwischen den parallel in den Korbeinsätzen 8 ausgerichteten Besteckhaltern 9a und/oder den Besteckauflagen 9b sind hinsichtlich unterschiedlicher Bestecke bzw. Besteckgrössen, wie z.B. kleine und grosse Löffel, frei wählbar. Ebenso wählbar ist die Anordnung und Aufteilung der Besteckaufnahmen 9 in den Korbeinsätzen 8. Dies kann durch den Austausch von Korbeinsätzen 8 mit unterschiedlich angeordneten, fest mit den Korbböden verbundenen Besteckaufnahmen 9 bzw. durch lösbare oder verschiebbare Besteckaufnahmen 9 erreicht werden. Gleichfalls ist es hierdurch möglich, die Anordnung der Besteckaufnahmen für die auf der Seite liegenden Besteckteile 6 für Rechts- bzw. Linkshänder entsprechend zu gestalten. Der im Besteckkorb 5 nach Fig. 4 rechts liegende, herausnehmbare Korbeinsatz 8 zeigt beispielsweise die Anordnung der Besteckaufnahmen 9 für Linkshänder. Der linke Korbeinsatz 8 hingegen ist für Rechtshänder eingerichtet.

Wie in den Figuren 9 bis 12 und 15 näher veranschaulicht, besitzen die als Zahnleisten ausgebildeten Besteckhalter 9a der Besteckaufnahmen 9 die schon erwähnten Aufnahmeöffnungen 12 zwischen den begrenzenden, senkrechten Zahnstegen 13 für die Besteckhalterung. Vorteilhaft können längere und kürzere Zahnstege 13 in wechselnder Folge auf den Zahnleisten angeordnet sein. Dies erleichtert das Ablegen der Besteckteile 6.

Die mit den im Besteckkorb 5 auf der Seite liegenden Besteckteilen 6 in Berührung kommenden Anlageflächen 14 der Besteckhalter 9a und der Besteckauflagen 9b sind vorzugsweise schneidenförmig ausgebildet. Hierdurch ist gewährleistet, dass das Wasser beim Spülen sofort abgeleitet wird und sich keine Wassertropfen an den Berührungsstellen der Besteckteile mit den Besteckauflagen 9b festsetzen oder bilden können. Die Bildung von Wassernestern beispielsweise in den Löffellaffen ist durch die seitliche Ablage der Besteckteile 6 ebenso ausgeschlossen.

Die Aufnahmeöffnungen 12 zwischen den Zahnstegen 13 sind zweckmässigerweise im oberen Bereich jeweils weiter als im unteren Bereich ausgebildet. Die Ausbildung kann aber auch so sein, dass sich die Aufnahmeöffnung 12 zwischen den Zahnstegen 13 zum Boden hin kontinuierlich verjüngen. Auch können unterschiedlich breite Aufnahmeöffnungen 12 vorgesehen werden, wenn Besteckteile 6 von den üblichen Abmessungen stark abweichen. Die Zahnstege 13 der Besteckhalter 9a und die als Leisten mit wellenförmigen bzw. sägezahnförmigen Anlageflächen 14 ausgebildeten Besteckauflagen 9b sind im Querschnitt quadratisch, rechteckig, dreieckig oder ähnlich profiliert ausgebildet, wobei jeweils die Profilkanten die Anlageflächen 14 bilden und den auf der Seite liegenden Besteckteilen 6 zugekehrt sind. Die senkrechten Zahnstege 13 selbst sind vorzugsweise pyramidenförmig gestaltet.

Die in den Figuren 15 u. 16 gezeigten Besteckaufnahmen 9 sind als lösbare Besteckaufnahmen ausgebildet und besitzen hierfür unterseitig zur Verbindung mit den siebähnlichen Streben der Korbeinsätze 8 des Besteckkorbes 5 Befestigungsmittel 15 in Form von Rastnuten, die jedoch auch ein Verschieben der Besteckaufnahmen 9 im Besteckkorb 5 zulassen.

Zur Unterstützung einer schnellen Wasserableitung von den Besteckteilen 6 können noch zusätzliche Abtropfhilfen in Form von zwischen den Besteckauflagen 9b oder Besteckhaltern 9a der Besteckaufnahmen 9 angeordneten Tropfenableitern 16, 17 im Besteckkorb 5 vorgesehen werden. Nach Fig. 17 ist der Tropfenableiter 16 ähnlich wie eine Besteckauflage 9b ausgebildet, wobei eine saugfähige, elastische Auflage 16a des Tropfenableiters 16 vorgesehen ist, welcher bei Besteckberührung eventuell hängengebliebene Wassertropfen an den Besteckteilen 6 auf- oder absaugt. Zum besseren Verständnis ist der Tropfenableiter 16 nach Fig. 17 sowie der nachstehend beschriebene Tropfenableiter 17 in Fig. 18 bei einem Löffel als Besteckteil 6 gezeigt. Der Tropfenableiter 16 bzw. 17 berührt dabei die Löffellaffe des auf der Seite liegend abgelegten Loffels an der tiefsten Stelle. Bei einer sortierten Ablage aller Löffel, Messer, Gabeln oder dergl. im Besteckkorb 5 werden auch alle Besteckteile 6 entsprechend berührt, so dass keinerlei Wasser an den Löffeln oder dergl. hängenbleibt.

Bei dem in Fig. 18 gezeigten Tropfenableiter 17 übernimmt ein federnder Steg 17a für jeden Löffel oder dergl. die Ableitung hängengebliebener Wassertropfen an den Besteckteilen. Die federnden Stege 17a bieten den Vorteil, dass auch verschieden tief ausgebildete Besteckteile (z.B. grosse Löffel und kleine Löffel) sicher an den jeweils tiefsten Stellen zur Tropfenableitung berührt werden.

Abweichend von den hier dargestellten Ausführungsbeispielen kann auch eine Anordnung der Besteckaufnahmen 9 im Besteckkorb 5 vorgesehen werden, bei denen die Besteckaufnahmen 9 in übereinanderliegenden Ebenen angeordnet sind. Die einzelnen Ebenen für die Besteckablage können vorzugsweise durch Senken oder Vertiefungen in den Korbeinsätzen 8 realisiert werden. Beispielsweise kann der Besteckkorbboden nur im mittleren Bereich abgesenkt werden, um in diesem Bereich noch zusätzlich kleinere Besteckteile 6, wie z.B. kleine Löffel oder dergl. sortiert und auf der Seite liegend in entsprechenden Besteckaufnahmen 9 ablegen zu können.

Zweckmässig kann es unter Umständen auch sein, in dem Besteckkorb 5 einen separaten Freiraum für Sonderbesteckteile, wie Schöpflöffel, Spiesser oder ähnlich langes Besteck vorzusehen. Ein solcher Freiraum könnte beispielsweise über die vordere Breitseite des Besteckkorbes 5 verlaufend im Besteckkorb 5 vorgesehen werden. Die Ablage des langen Sonderbestecks erfolgt zweckmässigerweise in zugeordneten Besteckaufnahmen 9 und entsprechend der Ablage der übrigen Besteckteile 6, wie z.B. Messer, Löffel usw.

Wie anfangs schon erwähnt, können die Korbeinsätze 8 z.B. als grobmaschige Siebeinsätze ausgebildet werden. Durch die grobmaschige Ausbildung wird beispielsweise verhindert, dass sich Speisereste beim Spülen im Besteckkorb 5 ablagern.

Ebenso ist es natürlich auch möglich, zusätzlich am Korbboden Stege und Nocken zur Wassertropfenableitung vorzusehen. Auch kann der Besteckkorb 5 bzw. jeder Korbeinsatz 8 für die Bestecke mit einer Aushebevorrichtung versehen werden, mittels welcher die gespülten Besteckteile 6 zum Herausnehmen etwas angehoben werden, so dass die Griffteile der Besteckteile 6 leicht unterfasst werden können. Dies erleichtert das Herausnehmen der Besteckteile 6 aus dem Besteckkorb 5.

Selbstverständlich ist es auch möglich, dem Besteckkorb 5 abhängig von seiner Lage im Spülbehälter eigene Sprühdüsen bzw. Sprüharme oder dergl. zuzuordnen. Der Besteckkorb 5 kann vollständig aus Kunststoff oder aus einem Metall mit entsprechender Kunststoffummantelung gefertigt sein. Dies trifft ebenfalls für die Besteckaufnahmen 9 zu. Ebenso ist es unter Umständen vorteilhaft, den Besteckkorb 5 bzw. die Korbeinsätze 8 in den Abmessungen so zu gestalten, dass diese mit dem bereits übersichtlich eingeordneten Besteck direkt als Besteckeinsätze für eine Schublade eines Geschirrschrankes oder dergl. verwendbar sind. Hierdruch kann beispielsweise der Zeitaufwand für das Entnehmen der gereinigten Besteckteile 6 aus dem Besteckkorb 5 nach dem Spülen und Trocknen und das anschliessende Einsortieren in die Besteckschublade entfallen.

## Patentansprüche

1. Geschirrspülmaschine für den Haushalt mit einem durch eine Tür verschliessbaren Spülraum, welcher mindestens eine Sprühvorrichtung und einen herausziehbaren Geschirrkorb aufweist, sowie mit einem separaten Besteckkorb, in welchem zu spülende Besteckteile liegend ablegbar sind, dadurch gekennzeichnet, dass der Besteckkorb (5) Besteckaufnahmen (9) in Form von Besteckhaltern (9a) und Besteckauflagen (9b) für die vereinzelte und jeweils auf der Seite liegende Aufnahme von Besteckteilen (6) besitzt.

2. Geschirrspülmaschine nach Anspruch 1, dadurch gekennzeichnet, dass die Besteckhalter (9a) als Zahnleisten und die Besteckauflagen (9b) als Leisten mit wellenförmig, sägezahnartig oder ähnlich gestalteten Auflageflächen für die . Besteckteile (6) ausgebildet sind.

3. Geschirrspülmaschine nach Anspruch 1 und 2, dadurch gekennzeichnet, dass die Besteckhalter (9a) und die Besteckauflagen (9b) parallel zueinander im Besteckkorb (5), vorzugsweise am Korbboden, angeordnet und derart ausgestaltet sind, dass die Besteckteile (6) in den Haltern und Auflagen ohne gegenseitige Berührung hintereinander liegend sortiert ablegbar sind.

4. Geschirrspülmaschine nach mindestens einem der Ansprüche 1 bis 3, dadurch gekennzeichnet, dass einem abzulegenden Besteckteil (6) mindestens ein Besteckhalter (9a) und eine Besteckauflage (9b) zugeordnet sind, und dass die Abstände zwischen den Besteckhaltern (9a) und/oder den Besteckauflagen (9b) wählbar sind.

5. Geschirrspülmaschine nach mindestens einem der Ansprüche 1 bis 4, dadurch gekennzeichnet, dass die Besteckaufnahmen (9) lösbar oder verschiebbar und in ihrer Anordnung und Aufteilung hinsichtlich unterschiedlicher Bestecke bzw. Besteckgrössen wählbar im Besteckkorb (5) angeordnet sind.

6. Geschirrspülmaschine nach mindestens einem der Ansprüche 1 bis 5, dadurch gekennzeichnet, dass die als Zahnleisten ausgebildeten Besteckhalter (9a) unterschiedliche Aufnahmeöffnungen (12) zwischen den begrenzenden, senkrechten Zahnstegen (13) für die Besteckhalterung aufweisen, und dass vorzugsweise längere und kürzere Zahnstege in wechselnder Folge auf den Zahnleisten angeordnet sind.

7. Geschirrspülmaschine nach mindestens einem der Ansprüche 1 bis 6, dadurch gekennzeichnet, dass die mit den abgelegten Besteckteilen (6) in Berührung kommenden Anlageflächen (14) der Besteckhalter (9a) und der Besteckauflagen (9b) schneidenförmig ausgebildet sind.

8. Geschirrspülmaschine nach mindestens einem der Ansprüche 1 bis 7, dadurch gekennzeichnet, dass die Zahnstege (13) der Besteckhalter (9a), die Zahnleisten und die als wellenformige und sägezahnförmige Leisten ausgebildeten Besteckauflagen (9b) im Querschnitt quadratisch, rechteckig, dreieckig, pyramidenförmig oder ähnl. profiliert ausgebildet sind.

9. Geschirrspülmaschine nach mindestens einem der Ansprüche 1 bis 8, dadurch gekennzeichnet, dass die Aufnahmeöffnungen (12) zwischen den Zahnstegen (13) der Besteckhalter (9a) jeweils im oberen Bereich weiter als im unteren Bereich ausgebildet sind.

10. Geschirrspülmaschine nach mindestens einem der Ansprüche 1 bis 9, dadurch gekenn- ,zeichnet, dass der Besteckkorb (5) mit den Besteckaufnahmen (9) vorzugsweise oberhalb des oberen Geschirrkorbes (4) im Spülraum (2) schubladenähnlich herausziehbar gelagert und geführt ist.

11. Geschirrspülmaschine nach mindestens einem der Ansprüche 1 bis 10, dadurch gekennzeichnet, dass der Besteckkorb (5) an einem Geschirrkorb (3 bzw. 4) vorzugsweise am oberen Geschirrkorb (4) schubladenförmig gelagert und geführt ist.

12. Geschirrspülmaschine nach mindestens einem der Ansprüche 1 bis 11, dadurch gekennzeichnet, dass der Besteckkorb (5) als flacher Einsatz mit/ohne Laufräder oder dergl. und gegebenenfalls mit einer eigenen Sprühvorrichtung ausgebildet ist und aus einem Rahmen (7) sowie aus ein oder mehreren aus dem Rahmen (7) herausnehmbaren Korbeinsätzen vorzugsweise in Form von grobmaschigen Siebeinsätzen (8) für die Besteckaufnahmen (9) besteht.

13. Geschirrspülmaschine nach mindestens einem der Ansprüche 1 bis 12, dadurch gekennzeichnet, dass der Besteckkorb (5) mit Tropfenableitern (16, 16a, 17, 17a) für die Besteckteile (6) und gegebenenfalls für den Korbboden versehen ist.

14. Geschirrspülmaschine nach mindestens einem der Ansprüche 1 bis 13, dadurch gekennzeichnet, dass die Besteckaufnahmen (9) im Besteckkorb (5) in unterschiedlichen, vorzugsweise durch Senken oder Vertiefungen in den Korbeinsätzen (8) hergestellte Ebenen angeordnet sind.

15. Geschirrspülmaschine nach mindestens einem der Ansprüche 1 bis 14, dadurch gekennzeichnet, dass der Besteckkorbboden im mittleren Bereich zur Aufnahme und Ablage kleinerer Besteckteile (6), wie kleine Löffel oder dergl. abgesenkt ausgebildet ist.

16. Geschirrspülmaschine nach mindestens einem der Ansprüche 1 bis 15, dadurch gekennzeichnet, dass im Besteckkorb (5) ein Freiraum für die Ablage langer Besteckteile, wie Schöpflöffel, Spiesser oder ähnliches vorgesehen ist.

## Revendications

1. Lave-vaisselle ménager comprenant une cuve de lavage qui peut être fermée par une porte et qui comporte au moins un dispositif de pulvérisation et un panier à vaisselle pouvant être retiré, et comprenant aussi un panier à couverts séparé dans lequel les couverts à laver peuvent être déposés horizontalement, caractérisé par le fait que le panier à couverts (5) comporte des réceptacles à couverts (9) sous la forme d'organes de maintien des couverts (9a) et de supports de couverts (9b) destinés à recevoir des couverts (6) individuels et reposant chacun sur le côté.

2. Lave-vaisselle selon la revendication 1, caractérisé par le fait que les organes de maintien des couverts (9a) sont réalisés sous la forme de baguettes à dents et que les supports de couverts (9b) le sont sous celle de surfaces d'appui pour les couverts (6) qui sont ondulées, en dents de scie ou d'une forme similaire.

3. Lave-vaisselle selon la revendication 1 et 2, caractérisé par le fait que les organes de maintien des couverts (9a) et les supports de couverts (9b) sont disposés parallèlement entre eux dans le fond du panier à couverts (5), de préférence sur le fond du panier, et sont conformés de telle façon que les couverts (6) puissent être déposés dans les organes de maintien et les supports sans contact entre eux, disposés l'un derrière l'autre, et en étant classés.

4. Lave-vaisselle selon l'une au moins des revendications 1 à 3, caractérisé par le fait qu'au moins un organe de maintien des couverts (9a) et un support de couverts (9b) est associé un couvert (6) à déposer, et par le fait que les distances entre les réceptacles à couverts (9a) et/ou les supports de couverts (9b) peuvent être choisies.

5. Lave-vaisselle selon l'une au moins des revendications 1 à 4, caractérisé par le fait que les réceptacles à couverts (9) sont disposés dans le panier à couverts (5) de manière amovible ou déplaçable, leur disposition et leur répartition pouvant être choisies en fonction des différences entre les couverts ou, respectivement, entre les dimensions des couverts.

6. Lave-vaisselle selon l'une au moins des revendications 1 à 5, caractérisé par le fait que les organes de maintien des couverts (9a) réalisés sous la forme de baguettes à dents présentent des ouvertures réceptrices (12) différentes entre les dents verticales (13) qui les délimitent pour tenir les couverts, et par le fait que des dents plus longues et plus courtes sont de préférence disposées alternativement sur les baguettes à dents.

7. Lave-vaisselle selon l'une au moins des revendications 1 à 6, caractérisé par le fait que les surfaces d'appui (14) des organes de maintien des couverts (9a) et des supports de couverts (9b) venant en contact avec les couverts (6) qui ont été mis en place sont réalisées en forme d'arêtes vives.

8. Lave-vaisselle selon l'une au moins des revendications 1 à 7, caractérisé par le fait que les dents (13) des organes de maintien des couverts (9a), les baguettes à dents et les supports de couverts (9b) réalisés sous la forme de baguettes ondulées et en dents de scie, présentent en section transversale un profil carré, rectangulaire, triangulaire, en pyramide ou similaire.

9. Lave-vaisselle selon l'une au moins des revendications 1 à 8, caractérisé par le fait que les ouvertures réceptrices (12) entre les dents (13) des organes de maintien des couverts (9a) sont à chaque fois plus larges dans leur région supérieure que dans leur région inférieure.

10. Lave-vaisselle selon l'une au moins des revendications 1 à 9, caractérisé par le fait que le panier à couverts (5) avec les réceptacles à couverts (9) est monté et guidé dans la cuve de lavage (2), de façon à pouvoir être retiré à la manière d'un tiroir, de préférence au-dessus du panier à vaisselle supérieur (4).

11. Lave-vaisselle selon l'une au moins des revendications 1 à 10, caractérisé par le fait que le panier à couverts (5) est monté et guidé à la manière d'un tiroir sur un panier à vaisselle (3 ou 4, respectivement), de préférence sur le panier à vaisselle supérieur (4).

12. Lave-vaisselle selon l'une au moins des revendications 1 à 11, caractérisé par le fait que le panier à couverts (5) est réalisé sous la forme d'une partie interchangeable plate avec ou sans galets de roulement ou similaires, et éventuellement avec un dispositif de pulvérisation propre, et qu'il se compose d'un cadre (7), ainsi que d'une ou plusieurs corbeilles interchangeables pouvant être retirées du cadre (7), de préférence sous la forme de corbeilles interchangeables (8) à grosses mailles pour les réceptacles à couverts (9).

13. Lave-vaisselle selon l'une au moins des revendications 1 à 12, caractérisé par le fait que le panier à couverts (5) est muni d'organes d'écoulement des gouttes (16, 16a, 17, 17a) pour les couverts (8) et, éventuellement, pour le fond du panier.

14. Lave-vaisselle selon l'une au moins des revendications 1 à 13, caractérisé par le fait que le réceptacle à couverts (9) est disposé dans le panier à couverts (5) dans des plans différents, réalisés de préférence par des abaissements ou des creux dans les corbeilles interchangeables (8).

15. Lave-vaisselle selon l'une au moins des revendications 1 à 14, caractérisé par le fait que le fond du panier à couverts est creusé dans sa région centrale pour recevoir et y déposer des très petits couverts (6) comme des petites cuillers ou similaires.

16. Lave-vaisselle selon l'une au moins des revendications 1 à 15, caractérisé par le fait qu'il est prévu dans le panier à couverts (5) un espace libre pour y déposer des couverts longs comme des louches, des broches ou similaires.

## Claims

1. Domestic dishwasher with a cabinet interior enclosed by a door and comprising at least a spray arm device, a removable crockery basket and a separate cutlery basket in which items of cutlery can be placed for the purpose of washing, characterised in that the cutlery basket (5) provides cutlery slots (9) in the form of cutlery holders (9a) and cutlery rests (9b) for individual items of cutlery (6) placed separately and lenthwise alongside one another in the slots.

2. Domestic dishwasher according to claim 1, characterised in that the cutlery holders (9a) take the form of serrated brackets whilst the cutlery rests (9b) have an undulating or serrated surface for the cutlery (6).

3. Domestic dishwasher according to claims 1 and 2, characterised in that the cutlery holders (9a) and the cutlery rests (9b) are arranged parallel in the cutlery basket (5), preferably along the base of the basket in such a manner as to ensure that the items of cutlery (6) can be sorted and placed in the holders and rests horizontally one after another and without any mutual contact.

4. Domestic dishwasher accounting to any one or more of the claims 1 to 3, characterised in that each item of cutlery to be washed is allocated to a minimum of one cutlery holder (9a) and one cutlery rest (9b), whereby the holders and rests are freely selectable.

5. Domestic dishwasher accounting to any one or more of the claims 1 to 4, characterised in that the cutlery slots (9) are removable and arrange- able within the cutlery basket (5) in order to be able to accommodate a variety of types of cutlery and cutlery sizes.

6. Domestic dishwasher according to any one or more of the claims 1 to 5, characterised in that the serrated partitions constituting the cutlery holders (9a) are provided with apertures (12) differing in size between the serrated partitions (13) between which items of cutlery are accommodated, preferably longer and shorter spikes should alternate to form the serrated edge of the cutlery holder.

7. Domestic dishwasher according to any one or more of the claims 1 to 6, characterised in that the surfaces (14) of the cutlery holders (9a) and cutlery rests (9b) which come into contact with items of cutlery (6) are of a blede-like shape.

8. Domestic dishwasher according to any one or more of the claims 1 to 7, characterised in that the serrated partitions (13) constituting part of the cutlery holders (9a) and the undulating or serrated cutlery rests (9b) are square, rectangular, triangular or pyramid-shaped or similar in cross- section.

9. Domestic dishwasher according to any one or more of the claims 1 to 8, characterised in that the apertures (12) between the serrated partitions (13) constituting the cutlery holders (9a) provide a wider space at the top than at the bottom.

10. Domestic dishwasher according to any one or more of the claims 1 to 9, characterised in that the cutlery basket (5) with cutlery slots (9) is situated preferably above the top crockery basket (4) in the appliance cabinet (2) and can be pulled out in a drawer-like manner.

11. Domestic dishwasher according to any one or more of the claims 1 to 10, characterised in that the cutlery basket (5) uses either the top or middle crockery basket (3 or 4), preferably the top basket (4), as a runner or guide, allowing it to slide into the cabinet as a drawer.

12. Domestic dishwasher according to any one or more of the claims 1 to 11, characterised in that the cutlery basket (5) has the form of a flat insert optionally with or without wheels or similar devices and equipped with a separate spray arm device, and consisting of a frame (7) and one or more removable basket inserts, preferablyin the form of coarse-meshed filter inserts (8) to accommodate cutlery slots (9).

13. Domestic dishwasher according to any one or more of the claims 1 to 12, characterised in that the cutlery basket (5) is provided with drip edges (16, 16a, 17, 17a) to facilitate the drainage of water from individual items of cutlery (6) and, if possible, from the base of the basket.

14. Domestic dishwasher according to any one or more of the claims 1 to 13, characterised in that the cutlery slots (9) in the cutlery basket (5) are arranged on different levels, preferably by providing recesses in the basket inserts (8).

15. Domestic dishwasher according to any one or more of the claims 1 to 14, characterised in that a depression in the base of the crockery basket accommodates smaller items of crockery such as small teaspoons etc. (6).

16. Domestic dishwasher according to any one or more of the claims 1 to 15, characterised in that a space is provided in the cutlery basket (5) in which longer items such as ladles and skewers etc. can be placed.
